# EUROPÄISCHE PATENTSCHRIFT

(11) **EP 2 488 310 B1**
(45) Veröffentlichungstag und Bekanntmachung des Hinweises auf die Patenterteilung: **20.09.2017**
(21) Anmeldenummer: 09784016.9
(22) Anmeldetag: 14.10.2009
(51) Int. Cl.: B08B 3/02

(54) **HOCHDRUCKREINIGUNGSGERÄT**
HIGH-PRESSURE CLEANING DEVICE
APPAREIL DE NETTOYAGE HAUTE PRESSION

(43) Veröffentlichungstag der Anmeldung: 22.08.2012
(73) Patentinhaber: Alfred Kärcher GmbH & Co. KG, 71364 Winnenden (DE)
(72) Erfinder: SCHWAB, Werner, 73635 Rudersberg (DE); GÖTZ, Johannes, 71397 Leutenbach (DE)
(74) Vertreter: Hoeger, Stellrecht & Partner Patentanwälte mbB
(86) Internationale Anmeldenummer: PCT/EP2009/063437
(87) Internationale Veröffentlichungsnummer: WO 2011/044939

(56) Entgegenhaltungen:
- WO-A2-2008/030799
- DE-C1- 19 607 882

## Beschreibung

Die Erfindung betrifft ein Hochdruckreinigungsgerät, umfassend eine zum Betrieb erforderliche erste Funktionseinrichtung in Form eines beheizbaren Wärmetauschers zum Aufheizen einer vom Hochdruckreinigungsgerät abgebbaren Flüssigkeit sowie mindestens eine weitere zum Betrieb erforderliche zweite Funktionseinrichtung, die, bezogen auf eine Positionierung des Hochdruckreinigungsgerätes mit aufrecht stehendem Wärmetauscher auf einer Aufstellfläche, unterhalb des Wärmetauschers angeordnet ist, wobei das Hochdruckreinigungsgerät eine erste Geräteeinheit mit einer Trageinrichtung umfasst, an der der Wärmetauscher gehalten ist, sowie eine zweite Geräteeinheit mit einer Stützeinrichtung, an der die mindestens eine zweite Funktionseinrichtung gehalten ist.

Es sind gattungsgemäße Hochdruckreinigungsgeräte bekannt, zu deren Wartung der unterhalb des Wärmetauschers unzugänglich angeordneten mindestens einen zweiten Funktionseinrichtung eine arbeitsintensive Demontage des Hochdruckreinigungsgerätes erfolgen muss. Insbesondere der Ausbau des Wärmetauschers, um die mindestens eine zweite Funktionseinrichtung erreichen zu können, nimmt erfahrungsgemäß eine lange Zeit in Anspruch.

Die WO 2008/030799 A2, die als nächstliegender Stand der Technik angesehen wird, beschreibt ein Hochdruckreinigungsgerät mit einem mit Rädern versehenen Gestell, einem beheizbaren gasbetriebenen Wärmetauscher zum Aufheizen einer vom Hochdruckreinigungsgerät abgebbaren Flüssigkeit sowie einem motorisch antreibbaren Pumpaggregat. Die zunächst mittels des Wärmetauschers aufgeheizte Flüssigkeit wird vom Pumpaggregat unter Druck gesetzt und kann über eine Abgabeleitung in Gestalt eines Hochdruckschlauches vom Hochdruckreinigungsgerät abgegeben werden. Das Gestell weist einen Rohrrahmen auf mit einer Auflage für das Pumpaggregat und einen Antriebsmotor. Der Wärmetauscher ist über eine Schraubverbindung mit dem Rohrrahmen verbunden und oberhalb des Pumpaggregates und des Antriebsmotors angeordnet.

Die DE 196 07 882 C1 beschreibt ein Hochdruckreinigungsgerät, das eine Baueinheit aus einem Elektromotor und einer Hochdruckpumpe umfasst sowie ein die Baueinheit umgebendes Gehäuse. Das Gehäuse und die Baueinheit sind am pumpenseitigen Ende der Baueinheit durch lösbare Befestigungsmittel miteinander verbunden. Am pumpenabgewandten Ende der Baueinheit stützt sich das Gehäuse an radial vom Gehäuse des Elektromotors abstehenden Kühlrippen ab.

Aufgabe der vorliegenden Erfindung ist es, ein Hochdruckreinigungsgerät der eingangs genannten Art so weiterzubilden, dass es sich auf benutzerfreundlichere Weise warten lässt.

Diese Aufgabe wird erfindungsgemäß durch ein Hochdruckreinigungsgerät mit den Merkmalen von Anspruch 1 gelöst.

Das erfindungsgemäße Hochdruckreinigungsgerät umfasst eine erste Geräteeinheit und eine zweite Geräteeinheit, die eine Trageinrichtung bzw. eine Stützeinrichtung aufweisen. Die Trageinrichtung ist mit der Stützeinrichtung kraft- und/oder formschlüssig lösbar verbindbar. Eine Demontage des Hochdruckreinigungsgerätes kann durch Lösen dieser kraft- und/oder formschlüssigen Verbindung der Trageinrichtung und der Stützeinrichtung miteinander erfolgen. Dies erlaubt es, die erste Geräteeinheit in Abstand zur zweiten Geräteeinheit zu bringen. Weil der Wärmetauscher an der ersten Geräteeinheit und insbesondere an der Trageinrichtung gehalten ist und die mindestens eine zweite Funktionseinrichtung an der zweiten Geräteeinheit und insbesondere an der Stützeinrichtung, ist auf diese Weise die Möglichkeit gegeben, den Wärmetauscher auf einfache und zeitsparende Weise in Abstand zur mindestens einen zweiten Funktionseinrichtung zu bringen. Diese ist einem Benutzer dadurch zur Wartung auf einfachere Weise zugänglich, so dass sich das erfindungsgemäße Hochdruckreinigungsgerät als wartungsfreundlicher als gattungsgemäße Hochdruckreinigungsgeräte erweist.

Zur Wartung kann die mindestens eine zweite Funktionseinrichtung an der Stützeinrichtung und/oder der Wärmetauscher an der Trageinrichtung gehalten bleiben. Dies gibt insbesondere die Möglichkeit, bei in Abstand gebrachten Geräteeinheiten eine Funktionsprüfung des Hochdruckreinigungsgerätes vorzunehmen. Dadurch bleibt es einem Benutzer erspart, nach der Wartung beispielsweise der mindestens einen zweiten Funktionseinrichtung das Hochdruckreinigungsgerät wieder vollständig zusammenbauen zu müssen, bevor eine Funktionsprüfung durchgeführt werden kann.

Die mindestens eine zweite Funktionseinrichtung ist insbesondere als Pumpaggregat zur Steigerung des Flüssigkeitsdruckes und/oder als Motor für das Pumpaggregat sowie gegebenenfalls als Lüfterrad zum Erzeugen eines den Motor kühlenden Luftstroms und/oder als Gebläserad zum Erzeugen eines Verbrennungsluftstroms für den Wärmetauscher und/oder als Brennstoffpumpe zur Förderung eines Brennstoffes für den Wärmetauscher und/oder als elektrische Einrichtung des Hochdruckreinigungsgerätes ausgebildet. Die mindestens eine zweite Funktionseinrichtung kann somit auch mehrere Bauteile des Hochdruckreinigungsgerätes umfassen. Zum Beispiel kann sie eine aus dem Pumpaggregat und dem Motor gebildete Einheit oder eine aus dem Pumpaggregat, dem Motor, dem Lüfterrad für den Motor, dem Gebläserad und der Brennstoffpumpe gebildete Baueinheit sein.

Günstig ist es, wenn die mindestens eine zweite Funktionseinrichtung oder eine Abdeckung der mindestens einen zweiten Funktionseinrichtung nach dem Lösen der Trageinrichtung von der Stützeinrichtung einem Benutzer frei zugänglich ist, denn ein derartiges Hochdruckreinigungsgerät ist noch wartungsfreundlicher. Dies kann beispielsweise dadurch umgesetzt werden, dass die erste Geräteeinheit die zweite Geräteeinheit im miteinander verbundenen Zustand überdeckt und dass die mindestens eine zweite Funktionseinrichtung an einer Oberseite der zweiten Geräteeinheit angeordnet ist. Nach dem Lösen der Trageinrichtung und der Stützeinrichtung voneinander kann die erste Geräteeinheit in Abstand zur zweiten Geräteeinheit gebracht werden, für eine freie Zugänglichkeit der mindestens einen zweiten Funktionseinrichtung oder gegebenenfalls einer Abdeckung derselben.

Die Trageinrichtung weist ein erstes Tragteil zum Halten des Wärmetauschers auf, das mit mehreren von der Stützeinrichtung umfassten Stützelementen lösbar verbindbar ist. An den Stützelementen kann sich das erste Tragteil mit dem daran gehaltenen Wärmetauscher im verbundenen Zustand der Trageinrichtung und der Stützeinrichtung miteinander abstützen. Dies gibt die Möglichkeit einer kraftschlüssigen Verbindung der Trageinrichtung mit der Stützeinrichtung unter Ausnutzung der auf Wärmetauscher und damit auf das erste Tragteil einwirkenden Gewichtskraft. Es kann vorgesehen sein, dass das erste Tragteil zusätzlich mittels einem oder mehreren Verbindungselementen mit dem einen oder den mehreren Stützelementen zur Ausbildung einer ergänzenden lösbaren formschlüssigen Verbindung verbindbar ist.

Von Vorteil ist es, dass zwei oder mehr Stützelemente vorgesehen sind, die jeweils auf ihrer der ersten Geräteeinheit zugewandten Seite eine Auflagefläche für das erste Tragteil ausbilden. Auf der Auflagefläche kann das erste Tragteil aufliegen, um eine kraftschlüssige Verbindung der Trageinrichtung mit der Stützeinrichtung auszubilden.

Eine konstruktiv einfache Ausgestaltung der Trageinrichtung kann dadurch erzielt werden, dass das erste Tragteil plattenförmig ausgestaltet ist und eine Aufstellfläche für den Wärmetauscher ausbildet. Auf der Aufstellfläche steht der Wärmetauscher, wobei er mittels Verbindungselementen an dem ersten Tragteil und damit an der Trageinrichtung gehalten sein kann. Das plattenförmige Tragteil liegt auf den Auflageflächen der zwei oder mehr Stützelemente auf. Dadurch lässt sich beispielsweise eine zuverlässige kraftschlüssige Verbindung der Trageinrichtung und der Stützeinrichtung miteinander unter Ausnutzung der Gewichtskraft des Wärmetauschers ausbilden.

Günstig ist es, wenn unterhalb des ersten Tragteils ein Aufnahmeraum für die mindestens eine zweite Funktionseinrichtung gebildet ist. Ist das erste Tragteil wie vorstehend beschrieben plattenförmig ausgestaltet, kann es den Aufnahmeraum z.B. obenseitig begrenzen. Der Aufnahmeraum kann beispielsweise dadurch gebildet werden, dass sich das eine oder die mehreren Stützelemente ausgehend von einer Oberseite der Stützeinrichtung in Höhenrichtung erstrecken und an ihrer der ersten Geräteeinheit zugewandten Seite jeweils eine Anlagefläche und insbesondere eine Auflagefläche für das erste Tragteil ausbilden. Alternativ oder ergänzend kann vorgesehen sein, dass die Stützeinrichtung eine Mulde zur Aufnahme der mindestens einen zweiten Funktionseinrichtung ausbildet, welche obenseitig von dem ersten Tragteil zumindest teilweise überdeckt wird.

Von Vorteil ist es, wenn die Trageinrichtung mindestens ein zweites Tragteil aufweist, das an dem ersten Tragteil festgelegt ist, und wenn die Stützeinrichtung mindestens eine Aufnahme für das mindestens eine zweite Tragteil umfasst. Der Einsatz des mindestens einen zweiten Tragteils erlaubt es, der Trageinrichtung eine höhere Stabilität zu verleihen und das Gewicht der ersten Geräteeinheit gleichmäßiger und besser verteilt an die zweite Geräteeinheit abzuleiten.

Bevorzugt greift das mindestens eine zweite Tragteil formschlüssig in die mindestens eine von der Stützeinrichtung umfasste Aufnahme ein. Dies gibt die Möglichkeit, zwischen der Trageinrichtung und der Stützeinrichtung eine formschlüssige Verbindung auszubilden. Durch Lösen des mindestens einen zweiten Tragteils aus der Aufnahme kann dieser Formschluss zwischen der Trageinrichtung und der Stützeinrichtung aufgehoben werden.

Zur Erzielung einer einfachen Konstruktion der Trageinrichtung hat es sich als vorteilhaft erwiesen, wenn das mindestens eine zweite Tragteil als sich in einer Höhenrichtung erstreckende Profilstange ausgebildet ist. Die mindestens eine Aufnahme der Stützeinrichtung für das mindestens eine zweite Tragteil ist hierbei vorteilhafterweise als Sackloch oder als Hülse ausgestaltet, in das bzw. die die Profilstange formschlüssig eingreifen kann. An einem Boden des Sacklochs oder der Hülse kann sich die Profilstange überdies an der Stützeinrichtung abstützen. Das Gewicht der ersten Geräteeinheit kann dadurch über die Trageinrichtung auf konstruktiv einfache Weise an die zweite Geräteeinheit abgeleitet werden.

Bei einer besonders bevorzugten Ausführungsform des erfindungsgemäßen Hochdruckreinigungsgerätes ist das erste Tragteil wie vorstehend beschrieben plattenförmig ausgestaltet, und das mindestens eine zweite Tragteil ist wie vorstehend beschrieben als Profilstange ausgebildet. Die Profilstange durchgreift das plattenförmige erste Tragteil zur Erzielung einer stabilen Konstruktion der Trageinrichtung und ist an dieser festgelegt, beispielsweise durch Verschrauben. In eine sacklochartige oder hülsenartige Aufnahme an der Stützeinrichtung greift die Profilstange formschlüssig ein, und das plattenförmige erste Tragteil liegt auf einem oder mehreren Stützelementen der Stützeinrichtung auf und überdeckt einen Aufnahmeraum für die mindestens eine zweite Funktionseinrichtung.

Von Vorteil ist es, wenn die Trageinrichtung zwei zweite Tragteile umfasst, denn dies erlaubt eine stabilere Ausgestaltung der Trageinrichtung. Günstigerweise sind die zwei zweiten Tragteile jeweils in Form der vorstehend beschriebenen Profilstange ausgebildet, und sie greifen jeweils formschlüssig in eine Aufnahme an der Stützeinrichtung ein.

An ihrer jeweiligen Oberseite sind die zwei zweiten Tragteile bevorzugt miteinander mittels eines ein Griffelement für das Hochdruckreinigungsgerät ausbildenden Verbindungsgliedes miteinander verbunden. An dem Griffelement kann ein Benutzer beispielsweise angreifen, um das Hochdruckreinigungsgerät auf einer Aufstellfläche zu bewegen. Außerdem kann der Benutzer am Griffelement angreifen, um die Trageinrichtung von der Stützeinrichtung zu lösen und auf diese Weise die erste Geräteeinheit in Abstand zur zweiten Geräteeinheit zu bringen.

Vorzugsweise weist das Hochdruckreinigungsgerät ein Gehäuse auf mit mindestens einer Gehäusewand, die an der Trageinrichtung gehalten ist. Mittels des Gehäuses können die Funktionseinrichtungen des Hochdruckreinigungsgerätes geschützt und dem Hochdruckreinigungsgerät ein gefälligeres Aussehen verliehen werden. Die Halterung der mindestens einen Gehäusewand an der Trageinrichtung und insbesondere an deren zweitem Tragteil vereinfacht außerdem den Aufbau des Hochdruckreinigungsgerätes. Die mindestens eine Gehäusewand kann als Bestandteil der ersten Geräteeinheit in Abstand zur zweiten Geräteeinheit gebracht werden.

Es kann vorgesehen sein, dass die mindestens eine Gehäusewand eine Rückwand des Gehäuses ausbildet. Dies kann auch Teile von Seitenwänden des Gehäuses ausbilden, beispielsweise einen Teil einer linken Seitenwand und/oder einen Teil einer rechten Seitenwand des Gehäuses.

Günstig ist es, wenn die Stützeinrichtung eine wannenförmige Vertiefung ausbildet, in der die erste Geräteeinheit teilweise angeordnet ist, wobei ein die Vertiefung einfassender Rand an der der Stützeinrichtung zugewandten Seite der mindestens einen Gehäusewand anliegt. Innerhalb der Vertiefung können die zweite Geräteeinheit und insbesondere ein der Stützeinrichtung zugewandter Abschnitt der mindestens einen Gehäusewand angeordnet sein. Die mindestens eine Gehäusewand liegt an einem Rand der Vertiefung an. Dies gibt die Möglichkeit, einen Formschluss zwischen dem Rand und damit der Vertiefung und der mindestens einen Gehäusewand auszubilden. Die mindestens eine Gehäusewand und damit die erste Geräteeinheit kann auf diese

Weise relativ zur Stützeinrichtung und damit zur zweiten Geräteeinheit fixiert werden.

Vorteilhafterweise bildet die Stützeinrichtung ein Chassis für das Hochdruckreinigungsgerät aus. Dadurch kann dem Hochdruckreinigungsgerät eine einfachere Konstruktion verliehen werden. Am Chassis können z.B. Laufräder für das Hochdruckreinigungsgerät gehalten sein. Auf dem Chassis kann sich die Trageinrichtung und damit die erste Geräteeinheit abstützen. Die mindestens eine zweite Funktionseinrichtung ist vorteilhafterweise an einer Oberseite des Chassis angeordnet, so dass sie nach einem Lösen der Trageinrichtung vom Chassis für einen Benutzer auf einfache Weise zugänglich ist.

Eine einfache und kostengünstige Konstruktion erhält die Stützeinrichtung, wenn sie einstückig ausgebildet ist und/oder aus einem Kunststoffmaterial gefertigt ist.

Bei dem erfindungsgemäßen Hochdruckreinigungsgerät ist die mindestens eine zweite Funktionseinrichtung an der Stützeinrichtung gehalten. Es wurde bereits erwähnt, dass es sich bei der mindestens einen zweiten Funktionseinrichtung beispielsweise um ein Pumpaggregat, einen Motor, ein Lüfterrad, ein Gebläserad, eine Brennstoffpumpe und/oder um eine elektrische Einrichtung des Hochdruckreinigungsgerätes handelt. Umfasst die zweite Geräteeinheit mehr als nur eine Funktionseinrichtung, ermöglicht dies einen kompakteren Aufbau des Hochdruckreinigungsgerätes. Es ist auch möglich, dass die zweite Geräteeinheit eine Funktionseinrichtungsaufnahme für eine Funktionseinrichtung umfasst.

Ebenfalls zur Erzielung eines kompakteren Aufbau des Hochdruckreinigungsgerätes ist es von Vorteil, wenn die erste Geräteeinheit über den Wärmetauscher hinaus mindestens eine weitere zum Betrieb des Hochdruckreinigungsgerätes erforderliche Funktionseinrichtung und/oder eine Funktionseinrichtungsaufnahme für eine weitere Funktionseinrichtung umfasst.

Günstigerweise umfasst die erste Geräteeinheit einen Brennstoffbehälter für einen zum Betrieb des Wärmetauschers erforderlichen Brennstoff und/oder eine Schlauchtrommel zur Aufnahme eines Hochdruckschlauches und/oder ein Griffelement zum Bewegen des Hochdruckreinigungsgerätes. Bei dem Brennstoffbehälter handelt es sich um eine Funktionseinrichtung des Hochdruckreinigungsgerätes und bei der Schlauchtrommel um eine Funktionseinrichtungsaufnahme für einen Hochdruckschlauch zum Betrieb des Hochdruckreinigungsgerätes.

Vorzugsweise werden alle zum Betrieb des Hochdruckreinigungsgerätes erforderlichen Funktionseinrichtungen und/oder Funktionseinrichtungsaufnahmen für Funktionseinrichtungen von der ersten Geräteeinheit und/oder von der zweiten Geräteeinheit umfasst. Dies erlaubt einen besonders kompakten Aufbau des Hochdruckreinigungsgerätes, bei dem alle Funktionseinrichtungen oder Funktionseinrichtungsaufnahmen Bestandteil der ersten Geräteeinheit oder der zweiten Geräteeinheit sind.

Vorzugsweise weist das Hochdruckreinigungsgerät ein über eine Flüssigkeitsabgabeleitung mit dem Wärmetauscher verbundenes Pumpaggregat zur Steigerung des Flüssigkeitsdruckes auf, wobei die Flüssigkeitsabgabeleitung werkzeuglos mit dem Pumpaggregat und/oder dem Wärmetauscher lösbar verbindbar ist. Dies vereinfacht die Wartung des Hochdruckreinigungsgerätes. Die erste und die zweite Geräteeinheit können auf diese Weise einfacher in Abstand gebracht werden.

Ferner ist es aus demselben Grund von Vorteil, wenn elektrisch wirksame Bauteile des Hochdruckreinigungsgerätes über eine oder mehrere elektrische Leitungen werkzeuglos miteinander verbindbar sind. Die elektrisch wirksamen Bauteile und die eine oder die mehreren elektrischen Leitungen können beispielsweise mittels Steckverbindungen miteinander verbunden werden. Die Steckverbindungen können vom Benutzer werkzeuglos auf einfache Weise zur vereinfachten Wartung des Hochdruckreinigungsgerätes gelöst werden.

Günstig ist es, wenn das Hochdruckreinigungsgerät eine Brennstoffpumpe zur Förderung von zum Betrieb des Wärmetauschers erforderlichem Brennstoff aufweist, die über eine erste Brennstoffleitung wartungsfreundlich mit einem Brennstoffbehälter verbindbar ist und/oder über eine zweite Brennstoffleitung wartungsfreundlich mit dem Wärmetauscher verbindbar ist. Die erste Brennstoffleitung kann hierfür beispielsweise werkzeuglos an den Brennstoffbehälter und/oder an die Brennstoffpumpe anschließbar und jeweils mittels einer Klemme, Schelle oder dergleichen gesichert sein. In entsprechender Weise kann die zweite Brennstoffleitung an die Brennstoffpumpe und/oder den Wärmetauscher werkzeuglos anschließbar und jeweils mittels einer Klemme, Schelle oder dergleichen gesichert sein.

Es wurde bereits erwähnt, dass die mindestens eine zweite Funktionseinrichtung als Gebläserad zur Erzeugung eines Verbrennungsluftstromes ausgebildet sein kann. Bevorzugt weist die erste Geräteeinheit ein Gehäuse für das Gebläserad auf mit einem Anschlusselement für einen mit dem Wärmetauscher verbundenen Verbrennungsluftkanal, der werkzeuglos an das Anschlusselement anschließbar ist. Dies erlaubt es, die erste und die zweite Geräteeinheit auf benutzerfreundlichere Weise relativ zueinander in Abstand zu bringen. Das Anschlusselement kann beispielsweise als Stutzen ausgebildet sein, der vom Verbrennungsluftkanal im Betrieb des Hochdruckreinigungsgerätes übergriffen wird oder umgekehrt.

Die nachfolgende Beschreibung einer bevorzugten Ausführungsform der Erfindung dient im Zusammenhang mit der Zeichnung der näheren Erläuterung der Erfindung. Es zeigen:
- Figur 1:: eine perspektivische Ansicht eines erfindungsgemäßen Hochdruckreinigungsgerätes mit einem Unterteil sowie einem darauf aufgesetzten Oberteil umfassend ein Gehäuse mit einer Gehäusewand und einer Haube;
- Figur 2:: eine weitere perspektivische Ansicht des Hochdruckreinigungsgerätes nach dem Entfernen der Haube und unter Auslassung zweier elektrischer Einrichtungen und eines Brennstoffbehälters, mit teilweise geschnittener Gehäusewand;
- Figur 3:: eine weitere perspektivische Ansicht des Hochdruckreinigungsgerätes nach dem Entfernen der Haube mit teilweise geschnittener Gehäusewand;
- Figur 4:: eine weitere perspektivische Ansicht des Hochdruckreinigungsgerätes;
- Figur 5:: eine perspektivische Ansicht des Unterteils des Hochdruckreinigungsgerätes mit einer Abdeckung für Funktionseinrichtungen des Hochdruckreinigungsgerätes an der Oberseite und unter Auslassung zweier elektrischer Einrichtungen;
- Figur 6:: eine Draufsicht auf das Unterteil aus Figur 5 nach dem Entfernen der Abdeckung und
- Figur 7:: eine Seitenansicht des Hochdruckreinigungsgerätes nach dem Entfernen der Haube, wobei das Oberteil und das Unterteil einen Abstand zueinander einnehmen.

Eine bevorzugte Ausführungsform eines erfindungsgemäßen Hochdruckreinigungsgerätes ist in den Figuren 1 bis 4 perspektivisch ganz oder teilweise dargestellt und dort insgesamt mit dem Bezugszeichen 10 belegt. Es weist eine Vorderseite 12, eine Rückseite 13, eine linke Seite 14, eine rechte Seite 15, eine Oberseite 16 sowie eine Unterseite 17 auf.

Das Hochdruckreinigungsgerät 10 umfasst ein in den Figuren 6 und 7 teilweise dargestelltes Unterteil 18 sowie ein auf das Unterteil 18 aufgesetztes Oberteil 19, auf deren Aufbau nachfolgend noch eingegangen wird. Das Unterteil 18 weist ein einstückiges, aus einem Kunststoffmaterial gefertigtes Chassis 20 auf, an dem in den Übergangsbereichen von der linken Seite 14 zur Rückseite 13 sowie der rechten Seite 15 zur Rückseite 13 zwei um eine gemeinsame Drehachse 22 drehbare Laufräder 23 und 24 gehalten sind.

An der Unterseite 17 bildet das Chassis 20 nahe der Vorderseite 12 zwei Stützelemente in Form von Stützfüßen 26 und 27 aus. Über die Stützfüße 26 und 27 und die Laufräder 23 und 24 kann das Hochdruckreinigungsgerät 10 auf einer Aufstellfläche 28 stehen.

Wie insbesondere aus den Figuren 5 und 6 deutlich wird, bildet das Chassis 20 etwa in der Mitte des Hochdruckreinigungsgerätes 10, bezogen auf dessen Längsrichtung, in dessen Querrichtung eine Aufnahme 30 aus. Die Aufnahme 30 erstreckt sich von einem vom Chassis 20 gebildeten Rand 31 an der linken Seite 14 bis zu einem vom Chassis 20 gebildeten Rand 32 an der rechten Seite 15. In die Aufnahme 30 ist eine Baueinheit 34 des Hochdruckreinigungsgerätes 10 eingesetzt.

Die Baueinheit 34 umfasst einen Motor 36 mit einer eine Antriebsachse 38 definierenden Antriebswelle 40, ein Pumpaggregat 42, ein Lüfterrad 44, ein Gebläserad 46 sowie eine Brennstoffpumpe 48. Das als Axialkolbenpumpe ausgestaltete Pumpaggregat 42 ist an den als Elektromotor ausgestalteten Motor 36 angeflanscht und bildet mit diesem eine Einheit 50. In axialer Richtung, bezogen auf die Antriebsachse 38, bilden das Pumpaggregat 42 und die Brennstoffpumpe 48 ein erstes Ende nahe der linken Seite 14 bzw. ein zweites Ende nahe der rechten Seite 15. Der Motor 36 ist, bezogen auf die Querrichtung des Hochdruckreinigungsgerätes 10, in dessen Mitte angeordnet. Ihm ist axial vorgelagert, bezogen auf die Antriebsachse 38, das Lüfterrad 44 zur Erzeugung eines den Motor 36 kühlenden Luftstromes. Dem Lüfterrad 44 axial vorgelagert ist das Gebläserad 46 zur Erzeugung eines Verbrennungsluftstromes. Das Pumpaggregat 42, das Lüfterrad 44, das Gebläserad 46 und die Brennstoffpumpe 48 sind allesamt von der Antriebswelle 40 antreibbar.

Der Motor 36, das Pumpaggregat 42, das Lüfterrad 44, das Gebläserad 46 und die Brennstoffpumpe 48 bilden jeweils eine Funktionseinrichtung des Hochdruckreinigungsgerätes 10, die zu dessen Betrieb erforderlich sind. Auch die Einheit 50 sowie die Baueinheit 34 insgesamt können jeweils als eine Funktionseinrichtung des Hochdruckreinigungsgerätes 10 angesehen werden.

Die Baueinheit 34 ist am Chassis 20 derart gehalten, dass die Antriebsachse 38 horizontal und parallel zur Drehachse 22 ausgerichtet ist. Eine Abdeckung 52, ungefähr in Form einer auf den Kopf gestellten und in Querrichtung des Hochdruckreinigungsgerätes 10 verlaufenden Rinne, überdeckt die Baueinheit 34 teilweise. Insbesondere überdeckt die Abdeckung 52 das Gebläserad 46, das Lüfterrad 44 sowie ungefähr die Hälfte der Einheit 50 (Figur 5).

Über die bereits genannten Funktionseinrichtungen hinaus umfasst das Unterteil 18 zwei weitere Funktionseinrichtungen, nämlich eine erste elektrische Einrichtung 54 sowie eine zweite elektrische Einrichtung 56. Die erste elektrische Einrichtung 54 weist ein näherungsweise quaderförmiges Gehäuse auf und ist nahe der Vorderseite 12 in einer für sie vorgesehenen Aufnahme 58 gehalten (Figuren 3 und 7). Die zweite elektrische Einrichtung 56 ist auf der Oberseite des Pumpaggregates 42 lösbar festgelegt.

Das Chassis 20 des Unterteils 18 bildet eine Stützeinrichtung 60 aus für das bereits erwähnte Oberteil 19, welches auf noch zu beschreibende Weise mit der Stützeinrichtung 60 zusammenwirkt.

Bezogen auf die Längsrichtung des Hochdruckreinigungsgerätes 10 bildet das Chassis 20 zwischen der Abdeckung 52 und der Aufnahme 58 zwei Stützelemente 62 und 63 aus (Figuren 5 und 6). Bezogen auf die Querrichtung des Hochdruckreinigungsgerätes 10 befindet sich das Stützelement 62 ungefähr auf Höhe der Mitte der Einheit 50 und das Stützelement 63 ungefähr auf Höhe des Lüfterrades 44. An ihren Oberseiten bilden die Stützelemente 62 und 63 Anlagebereiche und insbesondere Auflagebereiche 64 bzw. 65 aus.

Ein weiteres, kompliziert gebildetes Stützelement 66 ist dem Stützelement 62, bezogen auf die Antriebsachse 38, gegenüberliegend ungefähr auf Höhe der Drehachse 22, bezogen auf die Längsrichtung des Hochdruckreinigungsgerätes 10, vom Chassis 20 gebildet. Es weist mehrere aus Stabilitätsgründen miteinander verbundene Wände in Längs- und in Querrichtung des Hochdruckreinigungsgerätes 10 auf. Das Stützelement 66 bildet an der Oberseite einen teilweise schulterförmigen Auflagebereich 67 aus.

Ein weiteres Stützelement 68 ist, bezogen auf die Längsrichtung des Hochdruckreinigungsgerätes 10, auf der der Antriebsachse 38 gegenüberliegenden Seite des Stützelementes 63 vom Chassis 20 ausgebildet. Das Stützelement 68 umfasst eine Mehrzahl von miteinander zur Versteifung verbundenen, sich in einer Höhenrichtung erstreckenden Wänden und bildet auf diese Weise an seiner Oberfläche einen gitterförmigen Auflagebereich 69 aus. Die Stützelemente 62, 63, 66 und 68 sind so bemessen, dass deren Auflagebereiche 64, 65, 67 bzw. 69 eine horizontale Auflageebene für ein noch zu beschreibendes Tragteil des Hochdruckreinigungsgerätes 10 definieren.

Dem Stützelement 66 in Richtung der Rückseite 13 benachbart bildet das Chassis 20 eine Aufnahme 70 in Form einer Hülse 71 mit einem Boden 72 aus. Die Hülse 71 erstreckt sich in einer Höhenrichtung und weist einen näherungsweise wankelförmigen Querschnitt auf. In entsprechender Weise bildet das Chassis 20 dem Stützelement 68 in Richtung der Rückseite 13 benachbart eine Aufnahme 73 in Form einer Hülse 74 aus. Auch die Hülse 74 erstreckt sich in einer Höhenrichtung, sie weist einen näherungsweise wankelförmigen Querschnitt auf und ist untenseitig von einem Boden 75 begrenzt.

Dem Stützelement 68 und der Hülse 74 in Richtung der rechten Seite 15 benachbart bildet das Chassis 20 eine schachtförmige Aufnahme 76 aus, die untenseitig von einer Bodenwand 77 begrenzt ist.

Um das Oberteil 19 im zusammengesetzten Zustand des Hochdruckreinigungsgerätes 10 mit dem Unterteil 18 zu verbinden, weist das Oberteil 19 eine Trageinrichtung 80 auf, die mit der durch das Chassis 20 ausgebildeten Stützeinrichtung 60 auf nachfolgend beschriebene Weise lösbar verbindbar ist. Die Trageinrichtung 80 umfasst ein erstes Tragteil 82 in Form einer ebenen Trägerplatte 84 sowie zwei zweite Tragteile 86 und 87 in Form zweier Profilstangen 88 und 89, zum Beispiel aus Metall.

Die Trägerplatte 84 ist einstückig und beispielsweise aus einem Metall gefertigt, und sie liegt horizontal auf den Auflagebereichen 64, 65, 67 und 69 der Stützelemente 62, 63, 66 bzw. 68 auf. An ihrer der Vorderseite 12 zugewandten Seite weist sie zwei umgebogene Laschen 90 und 91 auf, die mittels zweier Verbindungselemente 92 bzw. 93, z.B. Schrauben, lösbar an den Stützelementen 62 bzw. 63 festgelegt sind (Figuren 2 und 3). Mittels eines weiteren, in der Zeichnung nicht gezeigten Verbindungselementes ist die Trägerplatte 84 außerdem mit dem Stützelement 66 an dessen schulterförmigem Auflagebereich 67 lösbar verbindbar.

Die Profilstangen 88 und 89 sind, dies ist in der Zeichnung nicht gezeigt, formschlüssig in den Aufnahmen 70 bzw. 73 angeordnet, an deren Böden 72 bzw. 75 sie sich abstützen. Sie erstrecken sich in einer Höhenrichtung. Oberhalb der Aufnahmen 70 und 73 durchgreifen die Profilstangen 88 bzw. 89 nahe der Rückseite 13 die Trägerplatte 84 an Durchbrechungen 95 bzw. 96 (Figuren 2 und 3). Im Bereich der Durchbrechungen 95 und 96 sind die Profilstangen 88 bzw. 89 an der Trägerplatte 84 festgelegt, beispielsweise durch Verschraubung. Dies ist in der Zeichnung nicht gezeigt.

An ihren der Stützeinrichtung 60 abgewandten Enden sind die Profilstangen 88 und 89 durch ein Verbindungsglied 98 miteinander verbunden. Das Verbindungsglied 98 bildet eine Handhabe für das Hochdruckreinigungsgerät 10 in Form eines Griffelementes 100 aus. Ein Benutzer kann das Hochdruckreinigungsgerät 10 am Griffelement 100 ergreifen und um die Auflagepunkte der Laufräder 23 und 24 auf der Aufstellfläche 28 kippen. Dies gibt die Möglichkeit, das Hochdruckreinigungsgerät 10 ähnlich einer Sackkarre auf der Aufstellfläche 28 zu bewegen.

Unterhalb des Verbindungsgliedes 98 ist an den Profilstangen 88 und 89 eine Funktionseinrichtungsaufnahme des Hochdruckreinigungsgerätes 10 in Form einer Schlauchtrommel 102 gehalten. Die Schlauchtrommel 102 dient zur Bevorratung eines Hochdruckschlauches, über den vom Hochdruckreinigungsgerät 10 unter Druck gesetzte Flüssigkeit abgegeben werden kann.

Eine weitere Funktionseinrichtung des Hochdruckreinigungsgerätes 10 umfasst das Oberteil 19 in Form eines beheizbaren Wärmetauschers 104, der aufrecht stehend auf der Trägerplatte 84 gehalten ist. An seiner der Trägerplatte 84 abgewandten Oberseite ist der Wärmetauscher mit einem plattenförmigen Halteelement 106 verbunden, welches von den Profilstangen 88 und 89 an zwei Durchbrechungen durchgriffen wird. Hiervon ist in Figur 3 nur eine von der Profilstange 88 durchgriffene Durchbrechung 107 in der Zeichnung gezeigt. Im Bereich der Durchbrechung 107 sowie der nicht gezeigten Durchbrechung sind die Profilstangen 88 und 89 mit dem Halteelement 106 fest verbunden. Dies ist in der Zeichnung ebenfalls nicht gezeigt.

Der Wärmetauscher 104 dient zum Aufheizen einer vom Pumpaggregat 42 unter Druck gesetzten Reinigungsflüssigkeit, insbesondere Wasser. Mit dem Pumpaggregat 42 ist er über eine Flüssigkeitsabgabeleitung 108 verbunden, die am Pumpaggregat 42 werkzeuglos lösbar festgelegt ist. Die Flüssigkeitsabgabeleitung 108 könnte auch am Wärmetauscher 104 werkzeuglos lösbar angeschlossen sein. Über eine zweite Flüssigkeitsabgabeleitung 109 kann mittels des Wärmetauschers 104 aufgeheizte Flüssigkeit abgegeben werden, wobei die Flüssigkeitsabgabeleitung 109 in die Schlauchtrommel 102 zum Anschluss des bereits genannten Hochdruckschlauches eintritt.

Verbrennungsluft für den Wärmetauscher 104 wird mittels des vom Motor 36 antreibbaren Gebläserades 46 erzeugt und dem Wärmetauscher 104 über einen Verbrennungsluftkanal 110 zugeführt. Der Verbrennungsluftkanal 110 übergreift ein von der Abdeckung 52 ausgebildetes stutzenförmiges Anschlusselement 112, von dem er werkzeuglos lösbar ist.

Elektrisch wirksame Bauteile des Wärmetauschers 104, wie beispielsweise ein an seiner Oberseite angeordnetes und in der Zeichnung nicht gezeigtes Thermostat, sowie eine Zündeinrichtung 114 an seiner Oberseite zum Zünden eines Gemisches aus Verbrennungsluft und Brennstoff sind mit der ersten elektrischen Einrichtung 54 über in der Zeichnung nicht dargestellte elektrische Leitungen mit Steckverbindungen verbunden. Diese elektrischen Leitungen können aus diesem Grund werkzeuglos vom Thermostat, von der Zündeinrichtung 114 und von der elektrischen Einrichtung 54 gelöst werden.

An den Profilstangen 88 und 89 ist eine Gehäusewand 116 gehalten, welche zusammen mit einer Haube 118 ein Gehäuse 120 des Hochdruckreinigungsgerätes 10 bildet. Die Gehäusewand 116 wird dabei unterhalb der Schlauchtrommel 102 und oberhalb des Halteelementes 106 von den Profilstangen 88 und 89 durchgriffen. Die Gehäusewand 116 ist an der Rückseite 13 sowie den der Rückseite zugewandten Abschnitten der linken Seite 14 und der rechten Seite 15 angeordnet. Die Haube 118 ist an der Vorderseite 12 und an den der Vorderseite zugewandten Abschnitten der linken Seite 14 und der rechten Seite 15 angeordnet, und sie ist lösbar am Unterteil 18 und an der Gehäusewand 116 festgelegt. Einen Innenraum 122 unterhalb des Gehäuses 120 begrenzt sie obenseitig und deckt dabei die vorstehend genannten Funktionseinrichtungen des Hochdruckreinigungsgerätes 10 ab.

Ein unterer Rand 124 der Gehäusewand 16 greift formschlüssig in einen Rand 126 ein, der vom Chassis 20 an der Rückseite 13 sowie an der linken Seite 14 und der rechten Seite 15 oberhalb der Laufräder 23 bzw. 24 gebildet wird. Der Rand 126 fasst eine vom Chassis 20 geformte wannenförmige Vertiefung 128 ein, aus welcher unter anderem die Stützelemente 66 und 68 sowie die Hülsen 71 und 74 sich in Höhenrichtung erstreckend hervor ragen (Figuren 4 bis 6). Auf diese Weise greift das Oberteil 19 mit der Gehäusewand 116 formschlüssig in das Unterteil 19 und insbesondere dessen Chassis 20 ein. Über diese formschlüssige Verbindung des Oberteils 19 mit dem Unterteil 18 hinaus existiert die bereits angesprochene formschlüssige Verbindung mittels der in die Hülsen 71 und 74 eingreifenden Profilstangen 88 bzw. 89 sowie die kraftschlüssige Verbindung mittels der Trägerplatte 84, die auf den Stützelementen 62, 63, 66 und 68 aufliegt, zwischen dem Oberteil 19 und dem Unterteil 18.

An der Gehäusewand 116 ist dem Wärmetauscher 104 benachbart nahe der rechten Seite 15 eine Funktionseinrichtung des Hochdruckreinigungsgerätes 10 in Form eines Brennstoffbehälters 130 gehalten für einen zum Betrieb des Wärmetauschers 104 erforderlichen Brennstoff. Der Brennstoffbehälter 130 ist in einen Zwischenraum zwischen dem Wärmetauscher 104 und dem Gehäuse 120 angeordnet, und er bildet ein Stützelement 132 aus (Figur 7), welches formschlüssig in die schachtförmige Aufnahme 76 eingreift und an deren Bodenwand 77 anliegt. Dadurch ist eine zusätzliche formschlüssige Verbindung zwischen dem Oberteil 19 und dem Unterteil 18 gebildet.

Der Brennstoffbehälter 130 ist mittels einer ersten in der Zeichnung nicht dargestellten Brennstoffleitung mit der Brennstoffpumpe 48 verbunden, welche mittels einer in der Zeichnung ebenfalls nicht dargestellten zweiten Brennstoffleitung mit dem Wärmetauscher 104 verbunden ist. Auf diese Weise kann dem Wärmetauscher 104 Brennstoff unter Einsatz der Brennstoffpumpe 48 zugeführt werden. Die erste Brennstoffleitung und die zweite Brennstoffleitung sind wartungsfreundlich lösbar mit dem Brennstoffbehälter 130 und der Brennstoffpumpe 48 bzw. der Brennstoffpumpe 48 und dem Wärmetauscher 104 verbunden und jeweils daran mit einer Klemme, einer Schelle oder dergleichen fixiert.

Das erfindungsgemäße Hochdruckreinigungsgerät 10 zeichnet sich trotz seiner kompakten Bauweise, bei der die Baueinheit 34 unterhalb des Wärmetauschers 104 eingebaut ist, durch eine hohe Wartungsfreundlichkeit aus. Um die Baueinheit 34 freizulegen, kann der Benutzer die Haube 118 des Gehäuses 120 entfernen, so dass sich das Hochdruckreinigungsgerät 10 dem Benutzer im Wesentlichen wie in Figur 3 gezeigt darstellt. Um anschließend das eine erste Geräteeinheit 134 des Hochdruckreinigungsgerätes 10 bildende Oberteil 19 von dem eine zweite Geräteeinheit 136 des Hochdruckreinigungsgerätes 10 bildende Unterteil 18 zu lösen, kann folgendermaßen vorgegangen werden:

Der Benutzer kann die Verbindungselemente 92 und 93, welche die Trägerplatte 84 mit den Stützelementen 62 bzw. 63 verbinden, sowie das in der Zeichnung nicht dargestellte dritte Verbindungselement, mit dem die Trägerplatte 84 mit dem Stützelement 66 verbunden ist, lösen. Die Flüssigkeitsabgabeleitung 108 kann werkzeuglos vom Pumpaggregat 42 gelöst werden. Ferner können die in der Zeichnung nicht dargestellten elektrischen Leitungen werkzeuglos gelöst werden. Die in der Zeichnung ebenfalls nicht dargestellten Brennstoffleitungen können beispielsweise von der Brennstoffpumpe 48, dem Wärmetauscher 104 oder dem Brennstoffbehälter 130 gelöst werden.

Daraufhin kann das Oberteil 19 relativ zum Unterteil 18 in Abstand gebracht werden, beispielsweise indem ein Benutzer das Oberteil 19 am Griffelement 100 ergreift. Dadurch wird die Verbindung der Trageinrichtung 80 mit der Stützeinrichtung 60 gelöst, insbesondere die kraftschlüssige Verbindung der Trägerplatte 84 mit den Stützelementen 62, 63, 66 und 68 sowie ferner die formschlüssige Verbindung der Profilstangen 88 und 89 mit den Aufnahmen 70 bzw. 73. Darüber hinaus wird die formschlüssige Verbindung des unteren Randes 124 der Gehäusewand 116 mit dem Rand 126 am Chassis 20 gelöst sowie die formschlüssige Verbindung des Stützelementes 132 des Brennstoffbehälters 130 mit der Aufnahme 76.

Ein Lösen des Verbrennungsluftkanals 110 vom Anschlusselement 112 erfolgt beim Inabstandbringen des Oberteils 19 relativ zum Unterteil 18 automatisch, weil der Verbrennungsluftkanal 110 das Anschlusselement 112 lediglich übergreift.

Daraufhin kann das Hochdruckreinigungsgerät 10 beispielsweise im Wesentlichen die in Figur 7 gezeigte Relativanordnung des Oberteils 19 und des Unterteils 18 zueinander einnehmen. Ein unterhalb der Trägerplatte 84 gebildeter und von dieser obenseitig überdeckter Aufnahmeraum 138 ist auf diese Weise dem Benutzer frei zugänglich. Im Aufnahmeraum 138 ist die Baueinheit 34 teilweise von der Abdeckung 52 überdeckt angeordnet. Einem Benutzer stellt sich das Unterteil 18 damit im Wesentlichen wie in Figur 5 gezeigt dar, wobei am Unterteil 18 zusätzlich noch die elektrischen Einrichtungen 54 und 56 angeordnet sind.

Die dem Benutzer nunmehr frei zugängliche Abdeckung 52 kann von ihm auf einfache Weise gelöst werden, so dass er Zugriff auf die komplette Baueinheit 34, deren einzelne Komponenten und damit auf zahlreiche Funktionseinrichtungen des Hochdruckreinigungsgerätes 10 hat. An diesen Funktionseinrichtungen kann der Benutzer die erforderlichen Wartungsarbeiten ausführen.

Insbesondere ist auch ein Testbetrieb des Hochdruckreinigungsgerätes 10 im zerlegten Zustand möglich. Hierfür wären die vorstehend genannten Brennstoffleitungen, die elektrischen Leitungen sowie eine die Funktion der Flüssigkeitsabgabeleitung 108 einnehmende Flüssigkeitsabgabeleitung oder dieselbe wieder funktionsgemäß anzuschließen. Während des Testbetriebs können die Baueinheit 34 an der Stützeinrichtung 60 und der Wärmetauscher 104 an der Trageinrichtung 80 gehalten bleiben.

Die vorstehend beschriebene beispielhafte Vorgehensweise, um das Oberteil 19 vom Unterteil 18 in Abstand zu bringen, macht es deutlich, dass sich das Hochdruckreinigungsgerät 10 durch hohe Wartungsfreundlichkeit auszeichnet. Im Aufnahmeraum 138 unterhalb der Trägerplatte 84 angeordnete Funktionseinrichtungen, insbesondere die Baueinheit 34 sowie deren Komponenten, lassen sich von einem Benutzer auf einfache Weise erreichen, nachdem die Trageinrichtung 80 von der Stützeinrichtung 60 gelöst wurde.

Darüber hinaus zeichnet sich das Hochdruckreinigungsgerät 10 dadurch aus, dass es sich wieder auf einfache Weise montieren lässt. Hierzu ist beispielsweise in umgekehrter Reihenfolge wie zum vorstehend beschriebenen Trennen des Oberteils 19 und des Unterteils 18 voneinander vorzugehen.

## Patentansprüche

1. Hochdruckreinigungsgerät (10), umfassend eine zum Betrieb erforderliche erste Funktionseinrichtung (104) in Form eines beheizbaren Wärmetauschers (104) zum Aufheizen einer vom Hochdruckreinigungsgerät (10) abgebbaren Flüssigkeit sowie mindestens eine weitere zum Betrieb erforderliche zweite Funktionseinrichtung (34, 36, 42, 44, 46, 48, 50), die, bezogen auf eine Positionierung des Hochdruckreinigungsgerätes (10) mit aufrecht stehendem Wärmetauscher (104) auf einer Aufstellfläche (28), unterhalb des Wärmetauschers (104) angeordnet ist, wobei das Hochdruckreinigungsgerät (10) eine erste Geräteeinheit (134) mit einer Trageinrichtung (80) umfasst, an der der Wärmetauscher (104) gehalten ist, sowie eine zweite Geräteeinheit (136) mit einer Stützeinrichtung (60), an der die mindestens eine zweite Funktionseinrichtung (34, 36, 42, 44, 46, 48, 50) gehalten ist, wobei die Trageinrichtung (80) mit der Stützeinrichtung (60) kraft- und/oder formschlüssig lösbar verbindbar ist, wobei die Trageinrichtung (80) ein erstes Tragteil (82) zum Halten des Wärmetauschers (104) aufweist, das mit mehreren von der Stützeinrichtung (60) umfassten Stützelementen (62, 63, 66, 68) lösbar verbindbar ist, wobei die Stützelemente (62, 63, 66, 68) jeweils auf ihrer der ersten Geräteeinheit (134) zugewandten Seite eine Auflagefläche (64, 65, 67, 69) für das erste Tragteil (82) ausbilden, und wobei das erste Tragteil (82) plattenförmig ausgestaltet ist und eine Aufstellfläche für den auf dieser stehenden Wärmetauscher (104) ausbildet.

2. Hochdruckreinigungsgerät nach Anspruch 1, **dadurch gekennzeichnet, dass** die mindestens eine zweite Funktionseinrichtung (34, 36, 42, 44, 46, 48, 50) als Pumpaggregat (42) zur Steigerung des Flüssigkeitsdruckes und/oder als Motor (36) für das Pumpaggregat (42) sowie gegebenenfalls als Lüfterrad (44) zum Erzeugen eines den Motor (36) kühlenden Luftstroms und/oder als Gebläserad (46) zum Erzeugen eines Verbrennungsluftstroms für den Wärmetauscher (104) und/oder als Brennstoffpumpe (48) zur Förderung eines Brennstoffes für den Wärmetauscher (104) und/oder als elektrische Einrichtung (54, 56) des Hochdruckreinigungsgerätes (10) ausgebildet ist.

3. Hochdruckreinigungsgerät nach Anspruch 1 oder 2, **dadurch gekennzeichnet, dass** die mindestens eine zweite Funktionseinrichtung (34, 36, 42, 44, 46, 48, 50) oder eine Abdeckung (52) der mindestens einen zweiten Funktionseinrichtung (34, 36, 42, 44, 46, 48, 50) nach dem Lösen der Trageinrichtung (80) von der Stützeinrichtung (60) einem Benutzer frei zugänglich ist.

4. Hochdruckreinigungsgerät nach einem der voranstehenden Ansprüche, **dadurch gekennzeichnet, dass** unterhalb des ersten Tragteils (82) ein Aufnahmeraum (138) für die mindestens eine zweite Funktionseinrichtung (34, 36, 42, 44, 46, 48, 50) gebildet ist.

5. Hochdruckreinigungsgerät nach einem der voranstehenden Ansprüche, **dadurch gekennzeichnet, dass** die Trageinrichtung (80) mindestens ein zweites Tragteil (86, 87) aufweist, das an dem ersten Tragteil (82) festgelegt ist und dass die Stützeinrichtung (60) mindestens eine Aufnahme (70, 73) für das mindestens eine zweite Tragteil (86, 87) umfasst.

6. Hochdruckreinigungsgerät nach Anspruch 5, **dadurch gekennzeichnet, dass** das mindestens eine zweite Tragteil (86, 87) in die mindestens eine Aufnahme (70, 73) formschlüssig eingreift.

7. Hochdruckreinigungsgerät nach Anspruch 5 oder 6, **dadurch gekennzeichnet, dass** das mindestens eine zweite Tragteil (86, 87) als sich in einer Höhenrichtung erstreckende Profilstange (88, 89) ausgebildet ist.

8. Hochdruckreinigungsgerät nach einem der Ansprüche 5 bis 7, **dadurch gekennzeichnet, dass** die Trageinrichtung (80) zwei zweite Tragteile (86, 87) umfasst.

9. Hochdruckreinigungsgerät nach einem der voranstehenden Ansprüche, **dadurch gekennzeichnet, dass** das Hochdruckreinigungsgerät (10) ein Gehäuse (120) aufweist mit mindestens einer Gehäusewand (116), die an der Trageinrichtung (80) gehalten ist.

10. Hochdruckreinigungsgerät nach Anspruch 9, **dadurch gekennzeichnet, dass** die Stützeinrichtung (60) eine wannenförmige Vertiefung (128) ausbildet, in der die erste Geräteeinheit (134) teilweise angeordnet ist, wobei ein die Vertiefung (128) einfassender Rand (126) an der der Stützeinrichtung (60) zugewandten Seite der mindestens einen Gehäusewand (116) anliegt.

11. Hochdruckreinigungsgerät nach einem der voranstehenden Ansprüche, **dadurch gekennzeichnet, dass** die erste Geräteeinheit (134) über den Wärmetauscher (104) hinaus mindestens eine weitere zum Betrieb des Hochdruckreinigungsgerätes (10) erforderliche Funktionseinrichtung (130) und/oder eine Funktionseinrichtungsaufnahme (102) für eine weitere Funktionseinrichtung umfasst.

12. Hochdruckreinigungsgerät nach Anspruch 11, **dadurch gekennzeichnet, dass** die erste Geräteeinheit (134) einen Brennstoffbehälter (130) für einen zum Betrieb des Wärmetauschers (104) erforderlichen Brennstoff und/oder eine Schlauchtrommel (102) zur Aufnahme eines Hochdruckschlauches umfasst.

13. Hochdruckreinigungsgerät nach einem der voranstehenden Ansprüche, **dadurch gekennzeichnet, dass** das Hochdruckreinigungsgerät (10) ein über eine Flüssigkeitsabgabeleitung (108) mit dem Wärmetauscher (104) verbundenes Pumpaggregat (42) zur Steigerung des Flüssigkeitsdruckes aufweist, wobei die Flüssigkeitsabgabeleitung (108) werkzeuglos mit dem Pumpaggregat (42) und/oder dem Wärmetauscher (104) lösbar verbindbar ist.

14. Hochdruckreinigungsgerät nach einem der voranstehenden Ansprüche, **dadurch gekennzeichnet, dass** elektrisch wirksame Bauteile (54, 56, 114) des Hochdruckreinigungsgerätes (10) über eine oder mehrere elektrische Leitungen werkzeuglos miteinander verbindbar sind.

## Claims

1. High-pressure cleaning appliance (10) comprising a first functional device (104) required for operation in the form of a heatable heat exchanger (104) for heating a liquid that is dischargeable from the high pressure cleaning appliance (10), and at least one further, second functional device (34, 36, 42, 44, 46, 48, 50) required for operation which, relating to a positioning of the high-pressure cleaning appliance (10) with the heat exchanger (104) standing upright on a set-down surface (28), is arranged below the heat exchanger (104), wherein the high-pressure cleaning appliance (10) comprises a first appliance unit (134) having a carrying device (80) on which the heat exchanger (104) is held, and a second appliance unit (136) having a support device (60) on which the at least one second functional device (34, 36, 42, 44, 46, 48, 50) is held, wherein the carrying device (80) is releasably connectable to the support device (60) in a force-locked and/or positively-locked manner, wherein the carrying device (80) has a first carrying part (82) for holding the heat exchanger (104), said first carrying part (82) being releasably connectable to a plurality of support elements (62, 63, 66, 68) comprised by the support device (60), wherein the support elements (62, 63, 66, 68) in each case form an abutment face (64, 65, 67, 69) for the first carrying part (82) on their respective sides that face towards the first appliance unit (134), and wherein the first carrying part (82) has a plate-shaped configuration and forms a supporting surface for the heat exchanger (104) standing thereon.

2. High-pressure cleaning appliance in accordance with claim 1, **characterized in that** the at least one second functional device (34, 36, 42, 44, 46, 48, 50) is configured as a pump set (42) for increasing the liquid pressure, and/or as a motor (36) for the pump set (42), and, where applicable, as a fan (44) for generating a flow of air cooling the motor (36), and/or as a blower wheel (46) for generating a flow of combustion air for the heat exchanger (104), and/or as a fuel pump (48) for delivering a fuel for the heat exchanger (104), and/or as an electrical device (54, 56) of the high-pressure cleaning appliance (10).

3. High-pressure cleaning appliance in accordance with claim 1 or 2, **characterized in that** the at least one second functional device (34, 36, 42, 44, 46, 48, 50) or a cover (52) of the at least one second functional device (34, 36, 42, 44, 46, 48, 50) is freely accessible to a user after releasing the carrying device (80) from the support device (60).

4. High-pressure cleaning appliance in accordance with any one of the preceding claims, **characterized in that** a receiving space (138) for the at least one second functional device (34, 36, 42, 44, 46, 48, 50) is formed below the first carrying part (82).

5. High-pressure cleaning appliance in accordance with any one of the preceding claims, **characterized in that** the carrying device (80) has at least one second carrying part (86, 87) which is fixed to the first carrying part (82), and **in that** the support device (60) comprises at least one receptacle (70, 73) for the at least one second carrying part (86, 87).

6. High-pressure cleaning appliance in accordance with claim 5, **characterized in that** the at least one second carrying part (86, 87) engages in the at least one receptacle (70, 73) in a positively-locked manner.

7. High-pressure cleaning appliance in accordance with claim 5 or 6, **characterized in that** the at least one second carrying part (86, 87) is configured as a profile bar (88, 89) extending in a direction of height.

8. High-pressure cleaning appliance in accordance with any one of claims 5 to 7, **characterized in that** the carrying device (80) comprises two second carrying parts (86, 87).

9. High-pressure cleaning appliance in accordance with any one of the preceding claims, **characterized in that** the high-pressure cleaning appliance (10) includes a housing (120) having at least one housing wall (116) which is held on the carrying device (80).

10. High-pressure cleaning appliance in accordance with claim 9, **characterized in that** the support device (60) forms a trough-shaped depression (128) in which the first appliance unit (134) is partially arranged, wherein an edge (126) bordering the depression (128) abuts the side of the at least one housing wall (116) which faces towards the support device (60).

11. High-pressure cleaning appliance in accordance with any one of the preceding claims, **characterized in that** the first appliance unit (134) comprises, in addition to the heat exchanger (104), at least one further functional device (130) required for operation of the high-pressure cleaning appliance (10) and/or a functional device receptacle (102) for a further functional device.

12. High-pressure cleaning appliance in accordance with claim 11, **characterized in that** the first appliance unit (134) comprises a fuel container (130) for a fuel required for operation of the heat exchanger (104) and/or a hose reel (102) to receive a high-pressure hose.

13. High-pressure cleaning appliance in accordance with any one of the preceding claims, **characterized in that** the high-pressure cleaning appliance (10) comprises a pump set (42) for increasing the liquid pressure, said pump set (42) being connected to the heat exchanger (104) via a liquid discharge conduit (108), wherein the liquid discharge conduit (108) is releasably connectable to the pump set (42) and/or the heat exchanger (104) without the use of tools.

14. High-pressure cleaning appliance in accordance with any one of the preceding claims, **characterized in that** electrically operative components (54, 56, 114) of the high-pressure cleaning appliance (10) are interconnectable via one or more electrical lines without the use of tools.

## Revendications

1. Appareil de nettoyage haute pression (10), comprenant un premier dispositif fonctionnel (104) nécessaire au fonctionnement et se présentant sous la forme d'un échangeur de chaleur (104) pouvant être chauffé, pour le chauffage d'un liquide pouvant être émis par l'appareil de nettoyage haute pression (10), ainsi qu'au moins un deuxième autre dispositif fonctionnel (34, 36, 42, 44, 46, 48, 50) nécessaire au fonctionnement, lequel, rapporté à un positionnement de l'appareil de nettoyage haute pression (10), l'échangeur de chaleur (104) se tenant en position verticale sur une surface de pose (28), est agencé au-dessous de l'échangeur de chaleur (104), l'appareil de nettoyage haute pression (10) comprenant une première unité d'appareil (134) pourvue d'un dispositif de support (80) sur lequel l'échangeur de chaleur (104) est maintenu, ainsi qu'une deuxième unité d'appareil (136) pourvue d'un dispositif d'appui (60), sur lequel l'au moins un deuxième dispositif fonctionnel (34, 36, 42, 44, 46, 48, 50) est maintenu, le dispositif de support (80) pouvant être relié de manière amovible au dispositif d'appui (60) à force et/ou par complémentarité de formes, le dispositif de support (80) comprenant une première partie de support (82) qui sert à maintenir l'échangeur de chaleur (104) et qui peut être reliée de manière amovible à plusieurs éléments d'appui (62, 63, 66, 68) compris par le dispositif d'appui (60), les éléments d'appui (62, 63, 66, 68) formant chacun sur leur face tournée vers la première unité d'appareil (134) une surface d'appui (64, 65, 67, 69) pour la première partie de support (82), et la première partie de support (82) étant en forme de plaque et formant une surface de pose pour l'échangeur de chaleur (104) se tenant verticalement sur celle-ci.

2. Appareil de nettoyage haute pression selon la revendication 1, **caractérisé en ce que** l'au moins un deuxième dispositif fonctionnel (34, 36, 42, 44, 46, 48, 50) est réalisé sous la forme d'un groupe moto-pompe (42) servant à augmenter la pression du liquide et/ou d'un moteur (36) pour le groupe moto-pompe (42) ainsi que, le cas échéant, d'une roue de ventilateur (44) servant à produire un courant d'air refroidissant le moteur (36) et/ou d'une roue de soufflante (46) servant à produire un courant d'air de combustion pour l'échangeur de chaleur (104) et/ou d'une pompe à combustible (48) destinée à refouler un combustible pour l'échangeur de chaleur (104) et/ou d'un dispositif électrique (54, 56) de l'appareil de nettoyage haute pression (10).

3. Appareil de nettoyage haute pression selon la revendication 1 ou 2, **caractérisé en ce que** l'au moins un deuxième dispositif fonctionnel (34, 36, 42, 44, 46, 48, 50) ou un couvercle (52) de l'au moins un deuxième dispositif fonctionnel (34, 36, 42, 44, 46, 48, 50), une fois le dispositif de support (80) détaché du dispositif d'appui (60), est librement accessible à un utilisateur.

4. Appareil de nettoyage haute pression selon l'une quelconque des revendications précédentes, **caractérisé en ce qu'**un espace de réception (138) pour l'au moins un deuxième dispositif fonctionnel (34, 36, 42, 44, 46, 48, 50) est formé au-dessous de la première partie de support (82).

5. Appareil de nettoyage haute pression selon l'une quelconque des revendications précédentes, **caractérisé en ce que** le dispositif de support (80) comprend au moins une deuxième partie de support (86, 87), qui est fixée sur la première partie de support (82), et **en ce que** le dispositif d'appui (60) comporte au moins un logement (70, 73) pour l'au moins une deuxième partie de support (86, 87).

6. Appareil de nettoyage haute pression selon la revendication 5, **caractérisé en ce que** l'au moins une deuxième partie de support (86, 87) s'engage par complémentarité de formes dans l'au moins un logement (70, 73).

7. Appareil de nettoyage haute pression selon la revendication 5 ou 6, **caractérisé en ce que** l'au moins une deuxième partie de support (86, 87) est réalisée sous la forme d'une barre profilée (88, 89) s'étendant dans le sens de la hauteur.

8. Appareil de nettoyage haute pression selon l'une quelconque des revendications 5 à 7, **caractérisé en ce que** le dispositif de support (80) comprend deux deuxièmes parties de support (86, 87).

9. Appareil de nettoyage haute pression selon l'une quelconque des revendications précédentes, **caractérisé en ce que** l'appareil de nettoyage haute pression (10) comprend un carter (120) pourvu d'au moins une paroi (116), qui est maintenue sur le dispositif de support (80).

10. Appareil de nettoyage haute pression selon la revendication 9, **caractérisé en ce que** le dispositif d'appui (60) forme un creux (128) en forme de cuve, dans lequel la première unité d'appareil (134) est agencée en partie, un bord (126) entourant le creux (128) s'appliquant contre la face de l'au moins une paroi de logement (116) tournée vers le dispositif d'appui (60).

11. Appareil de nettoyage haute pression selon l'une quelconque des revendications précédentes, **caractérisé en ce que** la première unité d'appareil (134) comprend au-delà de l'échangeur de chaleur (104) au moins un autre dispositif fonctionnel (130) nécessaire au fonctionnement de l'appareil de nettoyage haute pression (10) et/ou un logement de dispositif fonctionnel (102) pour un autre dispositif fonctionnel.

12. Appareil de nettoyage haute pression selon la revendication 11, **caractérisé en ce que** la première unité d'appareil (134) comprend un contenant à combustible (130) pour un combustible nécessaire au fonctionnement de l'échangeur de chaleur (104) et/ou un tambour pour tuyau (102) destiné à recevoir un tuyau haute pression.

13. Appareil de nettoyage haute pression selon l'une quelconque des revendications précédentes, **caractérisé en ce que** l'appareil de nettoyage haute pression (10) comprend un groupe moto-pompe (42) relié à l'échangeur de chaleur (104) par une conduite d'émission de liquide (108) et servant à augmenter la pression du liquide, la conduite d'émission de liquide (108) pouvant être reliée de manière amovible et sans outil au groupe moto-pompe (42) et/ou à l'échangeur de chaleur (104).

14. Appareil de nettoyage haute pression selon l'une quelconque des revendications précédentes, **caractérisé en ce que** des composants (54, 56, 114) à efficacité électrique de l'appareil de nettoyage haute pression (10) peuvent être reliés les uns aux autres sans outil par l'intermédiaire d'une ou de plusieurs lignes électriques.
